# EUROPÄISCHE PATENTSCHRIFT

(11) **EP 2 331 778 B1**
(45) Veröffentlichungstag und Bekanntmachung des Hinweises auf die Patenterteilung: **29.08.2012**
(21) Anmeldenummer: 09776518.4
(22) Anmeldetag: 07.04.2009
(51) Int. Cl.: E05B 27/00, E05B 9/04, E05B 15/16, E05B 19/20, E05B 65/10

(54) **NOTENTRIEGELUNG FÜR SCHLÖSSER MIT PROFILHALBZYLINDER**
EMERGENCY LOCK RELEASE FOR LOCKS HAVING PROFILE HALF CYLINDER
DÉVERROUILLAGE DE SECOURS POUR SERRURES À DEMI-CYLINDRE PROFILÉ

(30) Priorität: 12.09.2008 DE 202008012211 U
(43) Veröffentlichungstag der Anmeldung: 15.06.2011
(73) Patentinhaber: DIRAK Dieter Ramsauer Konstruktionselemente GmbH, 58256 Ennepetal (DE)
(72) Erfinder: KOCH, Sebastian, 42111 Wuppertal (DE)
(74) Vertreter: Stratmann, Ernst
(86) Internationale Anmeldenummer: PCT/EP2009/002541
(87) Internationale Veröffentlichungsnummer: WO 2010/028703

(56) Entgegenhaltungen:
- EP-A2- 1 785 556
- WO-A1-01/53638
- DE-A1- 3 719 311
- DE-A1- 3 844 165
- FR-A1- 2 728 929
- FR-A1- 2 779 168

## Beschreibung

### Hintergrund der Erfindung

Die Erfindung betrifft eine Notentriegelung für Schlösser oder Verriegelungen, umfassend einen Profilhalbzylinder und einem Zylindergehäuseund Zylinder- oder Steckschlüssel, wobei das Zylindergehäuse einen mit Daumen und einer Aufnahme für den Zylinder- oder Steckschlüssel versehenen Schließkern drehbar lagert.

### Stand der Technik

Eine solche Notentriegelung ist aus der EP 1 785 556 A2 bekannt. Ähnliche Konstruktionen zeigen die DE 37 19 311 A1 und DE 38 44 465 A1.

Bei Schlössern, die einen Profilhalbzylinder nach DIN 18252/18254 verwenden, kann es vorkommen, dass das Schloss geöffnet werden muss, ohne dass ein Schlüssel zur Verfügung steht (oder das Schloss funktionsunfähig ist). Bisher war es üblich, zum Notentriegeln das Schloss zu zerstören.

### Aufgabe der Erfindung

Erfindungsgemäß soll dies jedoch vermieden werden, wozu ein eine Notentriegelung gefunden werden soll, die das Öffnen eines Schlosses ermöglicht, ohne dass das eigentliche Schloss beschädigt wird, wobei gleichzeitig visuell erkennbar werden soll, dass eine Notentriegelung stattgefunden hat.

### Lösungswege

Gelöst wird die Aufgabe dadurch, dass das Zylindergehäuse zwei ineinandersteckbare und mit einer Schraube oder sonstigem lösbarem Befestigungsmittel verbindbare Teile umfasst, und dass das Frontgehäuseteil, das den Schließkern an seinem den Schlüssel aufnehmenden Stirnende lagert, ein zerstörbares Hindernis gegen das Einstecken des Schlüssels hält oder bildet.

Dadurch wird ermöglicht, das Schloss dadurch zu öffnen, dass das Hindernis gegen das Einstecken des Schlüssels zerstört wird, ohne das eigentliche Schloss zu zerstören, so dass dann ein Schlüssel, der auch ein Steckschlüssel oder einfach ein Schraubenzieher sein kann, ermöglicht, das Schloss zu öffnen.

Um zu verhindern, dass das Schloss unbefugter Weise demontiert wird, ohne dass es erkennbar wäre, ist vorgesehen, dass der Daumen des Schließzylinders in seiner Ruhestellung den Zugang zum lösbarem Befestigungsmittel, wie Kopf der Schraube, verschließt.

Am einfachsten ist es, wenn gemäß einer Ausführungsform das Hindernis von einer mit dem Frontgehäuseteil einstückigen Stirnwand gebildet wird, alternativ durch einen in eine Bohrung in der Stirnwand eingepressten Stopfen gebildet wird.

Die Stirnwand kann eine Kerbe oder eine Körnung zur Führung oder Zentrierung eines Werkzeuges zur Beseitigung des Hindernisses, wie eines Bohrers zum Aufbohren der Stirnwand, aufweisen.

Es ist günstig, wenn gemäß einer noch anderen Ausführungsform eine von dem Gehäuse gebildete Rastung vorgesehen wird; durch die der Daumen in einer Ruhestellung festgehalten wird.

Das Gehäuse bzw. die Gehäuseteile können aus Metall oder aus Kunststoff bestehen.

Das Stirnende des Schließkerns kann einen Schlitz zur Aufnahme eines Schraubendrehers oder eine sonstige passende Aufnahme für einen Steckschlüssel aufweisen.

Das Stirnende des Schließkerns kann eine Bohrung, wie Gewindebohrung zur drehfesten Aufnahme des Schaftes eines Kopfniets oder einer Kopfschraube mit einem Kopf aufweisen, welcher Kopf eine optional mit der Kopfschraube auswechselbare Aufnahme, wie Kreuzschlitz für ein Werkzeug, wie Schraubendreher oder Steckschlüssel besitzt.

Beansprucht wird auch ein Schloss mit einer Aufnahme für zumindest einen, vorzugsweise zwei Profilhalbzylindern, bei dem der oder einer der Profilhalbzylinder als eine Notentriegelung nach einem der Ausführungsformen, wie vorstehend geschildert wurde, ausgebildet ist.

Des weiteren wird ein Betätigungshebel beansprucht, mit einem Schloss mit Aufnahmen für zumindest einen, vorzugsweise zwei Profilhalbzylindern, bei dem der oder einer der Profilhalbzylinder eine Notentriegelung nach einem der vorstehenden geschilderten Ausführungsformen aufweist.

### Kurze Beschreibung der Zeichnungen

Die Erfindung wird anhand von Ausführungsformen näher erläutert, die in den Zeichnungen dargestellt sind.

Es zeigt:
- Fig. 1A: in auseinander gezogener Darstellung eine Notentriegelung gemäß der Erfindung im Ausgangszustand;
- Fig. 1B: die Notentriegelung gemäß Fig. 1A, jedoch im zusammengebauten Zustand;
- Fig. 1C: eine Ansicht von vorn (Frontansicht);
- Fig. 1D: eine Schnittansicht entlang der Linie ID-ID der Fig. 1C;
- Fig. 1 E: eine perspektivische Ansicht eines Handhebels mit erfindungsgemäßen Schloss mit Notentriegelung analog der Fig. 1D, wobei das Zylindergehäuse vom Handhebel aufgenommen oder, alternativ, gebildet wird;
- Fig. 2A bis 2D: entsprechende Ansichten wie Fig. 1A bis 1D des Schlosses mit Notentriegelung, nach einem Öffnungsvorgang.
- Fig. 3A bis 3D: entsprechende Ansichten wie Fig. 1A bis 1E von einer alternativen Notentriegelung.

In Fig. 1A ist eine Notentriegelung 10 für einen verriegelbaren Handhebel erkennbar, wie er beispielsweise in der WO 91/17334 dargestellt ist. Bei dem gezeigten Profilhalbzylinder lagert drehbar das Frontteil des Zylindergehäuses 12 einen mit Daumen 14 versehenen Schließkern 16, wobei das Zylindergehäuse 12 zwei ineinandersteckbare und mit einer Schraube 18 oder mit einem sonstigen lösbaren Befestigungsmittel verbindbare Teile, nämlich rückseitiges Gehäuseteil 22 und Frontgehäuseteil 20 aufweist, wobei das Frontgehäuseteil 20, das den Schließkern 16 an seinem den Schlüssel aufnehmenden Stirnende 24 lagert, ein zerstörbares Hindernis 26 gegen das Einstecken des Schlüssels hält oder bildet.

Wie Fig. 1D, eine Schnittdarstellung entlang der Linie ID-ID der Fig. 1C, zeigt, verschließt der Daumen 14 des Schließkerns 16 des Schließzylinders 12 in seiner Ruhestellung, die in Fig. 1D dargestellt ist, den Zugang zu den lösbaren Befestigungsmitteln, wie zum Kopf 28 der Schraube 18, so dass in diesem Zustand die Teile nicht demontiert werden können.

Gemäß der Ausführungsform von Fig. 1A bis 1E wird das Hindernis 26 von einem mit dem Frontgehäuseteil 20 einstückigen Stirnwandbereich gebildet, alternativ durch einen in eine Bohrung 30 in der Stirnwand 26 eingepressten Stopfen, nicht dargestellt, gemäß Fig. 1D optional auch durch den Handhebel.

Die Stirnwand 26 besitzt zweckmäßigerweise eine Kerbe oder Körnung 32, 132 zur Führung oder Zentrierung eines Werkzeuges zur Beseitigung des Hindernisses, z. B. eines Bohrers zum Aufbohren der Stirnwand 26.

Es kann eine vom Gehäuse gebildete Rastung vorgesehen sein, nicht dargestellt, die den Daumen 14 in seiner Ruhestellung festhält.

Die beiden Gehäuseteile 20, 22 können aus Metall oder Kunststoff gespritzt sein.

Das Stirnende 24 des Schließkern 16 kann einen Schlitz 34 zur Aufnahme eines Schraubendrehers oder eine sonstige passende Aufnahme für einen Steckschlüssel aufweisen, wie Imbus-Sechskant, Sechskant vorstehend, Vierkant, Dreikant u. ä.

Dieser Schlitz 34 wird erst zugänglich, wenn das Hindernis, wie die Wand 26, beseitigt wurde, beispielsweise durch Aufbohren, so dass der Schraubenzieher oder Steckwerkzeug durch die Aufbohrung und der weiteren Bohrung 30 bis zu dem Schlitz 34 geführt werden kann. Daraufhin kann der Daumen 14 aus seiner Ruhestellung weggedreht werden, um während seines Bewegungsweges ein Doppelzylinderschloss, wie es beispielsweise in der genannten WO-Schrift dargestellt ist zu betätigen und zu öffnen, wenn z. B. der zweite eigentliche Schließzylinder defekt ist oder der Schlüssel dazu verloren gegangen ist.

Da die dargestellte Notentriegelung 10 anstelle eines üblichen Profilhalbzylinders eingesetzt wird, entspricht sie auch der äußeren Form eines derartigen Halbzylinders, so bildet sie beispielsweise die übliche Gewindebohrung 36 zur Befestigung in einem Türschloss oder in einem Handhebel mit zwei Schließzylindern. So ist ein Schloss denkbar mit Aufnahmen für zumindest zwei Profilhalbzylindern, beispielsweise wie dargestellt in der WO-Schrift, das dadurch gekennzeichnet ist, dass einer der Profilhalbzylinder eine Notentriegelung gemäß der beschriebenen Ausführungsform aufweist. In der WO-Schrift ist auch ein Betätigungshebel beschrieben, der mit einem Schloss mit Aufnahmen für zumindest einen, vorzugsweise zwei Profilhalbzylindern ausgebildet ist, wobei einer der Profilhalbzylinder eine Notentriegelung nach einem der vorstehenden Beispiele aufweist.

Gemäß einer noch anderen Ausführungsform kann es vorgesehen sein, bei dem Betätigungshebel die Notentriegelung anzuordnen, während eine den Betätigungshebel aufnehmende Mulde ein Schloss mit einem normalen Profilhalbzylinder aufweist, nicht dargestellt.

Damit wird erreicht, dass die Notentriegelung ein Öffnen oder Herausklappen des Griffes ermöglicht, ohne dass das eigentliche Schloss beschädigt wird, anschließend kann die Notentriegelung einfach ausgetauscht werden. Durch die Aufbohrung der Wand wird auch erkennbar, dass eine Notentriegelung stattgefunden hat.

Die Fig. 2B bis 2D zeigen die Anordnung gemäß Fig. 1A bis 1D, jedoch nach Aufbohren der Gehäusewand 26 und Verdrehen des Schließkerns um 90°, so dass der Daumen 14 jetzt waagerecht steht.

In dieser Stellung gibt der Daumen 14 den Kopf 28 der Schraube 18 frei, so dass die Schraube herausgedreht und das ausgetretene und damit beschädigte Teil, Bauteil 20, ausgetauscht werden kann. An der Aufbohrung 38 ist wiederum zu erkennen, dass eine Notentriegelung stattgefunden hat.

Kommt die Notentriegelung 10 bei einem Doppelzylinderverschluss gemäß der WO-Schrift zum Einsatz, ist der Vorteil der, dass der Benutzer auf der einen Seite seinen normalen Schließzylinder montiert und auf der anderen Seite die Notentriegelung 10, so dass im Falle von Verlust des Schlüssels des Normalzylinders oder Funktionsverlust des Normalzylinders immer noch die Möglichkeit der Notöffnung bestünde, auch hier ohne den Griff mit dem Verschluss zu beschädigen.
0808 Gm

### Bezugszeichenliste:

- 10: Notentriegelung
- 12: Zylindergehäuse
- 14: Daumen
- 16: Schließkern
- 18: Schraube
- 20: Gehäuseteil (Front)
- 22: Gehäuseteil (Rückseite)
- 24: Schlüssel aufnehmendes Ende des Schließkerns
- 26: zerstörbares Hindernis, Stirnwand
- 28: Kopf der Schraube
- 30: Bohrung
- 32: Kerbe, Körnung
- 34: Schlitz, Steckschlüssel-Aufnahme
- 36: Gewindebohrung
- 38: Aufbohrung
- 40: Bohrung, Gewindebohrung
- 42: Schaft
- 44: Kopfteil, Kopfschraube
- 46: Kopf
- 48: Kreuzschlitz
- 150, 250: Handhebel
- 54: Mulde, Grundplatte
- 56: Lager
- 58: Verriegelungsstange
- 60: Türblatt

## Patentansprüche

1. Notentriegelung (10) für Schlösser oder Verriegelungen, umfassend einen Profilhalbzylinder mit einem Zylindergehäuse und einem Zylinderschlüssel oder Steckschlüssel, wobei das Zylindergehäuse (12) einen mit Daumen (14) und Schlüsselaufnahme versehenen Schließkern (16) drehbar lagert, **dadurch gekennzeichnet, dass** das Zylindergehäuse (12) zwei ineinandersteckbare und mit einer Schraube (18) oder sonstigem lösbarem Befestigungsmittel verbindbare Teile (20, 22) umfasst, und dass das Frontgehäuseteil (20), das den Schließkern (16) an seinem den Schlüssel aufnehmenden Stirnende (24) lagert, ein zerstörbares Hindernis (26) gegen das Einstecken des Schlüssels hält oder bildet.

2. Notentriegelung nach Anspruch 1, **dadurch gekennzeichnet, dass** der Daumen (14) des Schließkerns (16) in seiner Ruhestellung den Zugang zum lösbarem Befestigungsmittel (18), wie Kopf (29) der Schraube (18), verschließt.

3. Notentriegelung nach Anspruch 1 oder 2, **dadurch gekennzeichnet, dass** das Hindernis (26) von einer mit dem Frontgehäuseteil (20) einstückigen Stirnwand, alternativ durch einen in eine Bohrung (30) in der Stirnwand eingepressten Stopfen gebildet wird.

4. Notentriegelung nach Anspruch 3, **dadurch gekennzeichnet, dass** die Stirnwand (26) eine Kerbe oder Körnung (32) zur Führung oder Zentrierung eines Werkzeuges zur Beseitigung des Hindernisses (24), wie eines Bohrers zum Aufbohren der Stirnwand (26) aufweist.

5. Notentriegelung nach einem der Ansprüche 1 bis 4, **gekennzeichnet durch** eine von dem Gehäuse gebildete Rastung, die den Daumen (14) in einer Ruhestellung festhält.

6. Notentriegelung nach einem der Ansprüche 1 bis 5, **dadurch gekennzeichnet, dass** die Gehäuseteile (20, 22) aus Metall oder Kunststoff gefertigt sind.

7. Notentriegelung nach einem der Ansprüche 1 bis 6, **dadurch gekennzeichnet, dass** das Stirnende (26) des Schließkerns (16) einen Schlitz (34) zur Aufnahme eines Schraubendrehers oder eine sonstige passende Aufnahme für einen Steckschlüssel aufweist.

8. Notentriegelung nach einem der Ansprüche 1 - 6, **dadurch gekennzeichnet, dass** das Stirnende (126) des Schließkerns (116) eine Bohrung, wie Gewindebohrung (40) zur drehfesten Aufnahme des Schaftes (42) eines Kopfniets oder einer Kopfschraube (44) mit einem Kopf (46) aufweisen, welcher Kopf (46) eine optional mit der Kopfschraube (44) auswechselbare Aufnahme, wie Kreuzschlitz (48) für ein Werkzeug, wie Schraubendreher oder Steckschlüssel besitzt.

9. Schloss mit einer Aufnahme für zumindest einen, vorzugsweise zwei Profilhalbzylindern, **dadurch gekennzeichnet, dass** der oder einer der Profilhalbzylinder eine Notentriegelung nach einem der Ansprüche 1 bis 7 ist.

10. Betätigungshebel mit einem Schloss mit Aufnahmen für zumindest einen, vorzugsweise zwei Profilhalbzylindern, **dadurch gekennzeichnet, dass** der oder einer der Profilhalbzylinder eine Notentriegelung (10) nach einem der Ansprüche 1 bis 7 aufweist.

## Claims

1. An emergency unlocking device (10) for locks or latching devices, including a profile half cylinder with a cylinder casing and a cylinder key or socket spanner, wherein the cylinder casing (12) rotatably supports a lock core (16) provided with a protrusion (14) and a key receptacle, **characterised in that** the cylinder casing (12) comprises two parts (20, 22) which can be inserted into one another and which can be connected by means of a screw (18) or another releasable fixing means, and **in that** the front casing part (20), which supports the lock core (16) at its end face (24) which receives the key, holds or forms a destructible impediment (26) to the insertion of the key.

2. The emergency unlocking device according to Claim 1, **characterised in that** in its rest position, the protrusion (14) of the lock core (16) blocks access to the releasable fixing means (18), such as the head (28) of the screw (18).

3. The emergency unlocking device according to claim 1 or 2, **characterised in that** the impediment (26) is formed by an end wall integral with the front casing part (20), or alternatively by a stopper impressed into a bore (30) in the end wall.

4. The emergency unlocking device according to Claim 3, **characterised in that** the end wall (26) has a groove or centre punch mark (32) in order to guide or centre a tool for overcoming the impediment (24), such as a drill bit for drilling open the end wall (26).

5. The emergency unlocking device according to one of claims 1 to 4, **characterised by** a catch which is formed by the casing and which firmly holds the protrusion (14) in a rest position.

6. The emergency unlocking device according to one of claims 1 to 5, **characterised in that** the casing parts (20, 22) are made of metal or plastic.

7. The emergency unlocking device according to one of claims 1 to 6, **characterised in that** the end face (26) of the lock core (16) has a slot (34) for receiving a screwdriver or another fitting receptacle for a socket spanner.

8. The emergency unlocking device according to one of claims 1 - 6, **characterised in that** the end face (126) of the lock core (116) has a bore, such as a threaded bore (40) for torque-proof reception of the shaft (42) of a round-head rivet or a head screw (44) with a head (46), which head (46) possesses a receptacle, such as a cross-slot (48) for a tool, such as a screwdriver or socket spanner, which receptacle is optionally replaceable with the cap screw (44).

9. A lock with a receptacle for at least one, preferably two, profile half cylinders, **characterised in that** the, or one of the, profile half cylinders is an emergency unlocking device according to one of claims 1 to 7.

10. An actuating lever with a lock with receptacles for at least one, preferably two, profile half cylinders, **characterised in that** the, or one of the, profile half cylinders has an emergency unlocking device (10) according to one of claims 1 to 7.

## Revendications

1. Déverrouillage de secours (10) pour des serrures ou des verrous qui comprennent un demi-cylindre profilé avec un boîtier de cylindre et une clé de cylindre ou clé enfichable, dans lequel le boîtier de cylindre (12) reçoit en rotation un noyau de verrou (16) doté d'un ergot (14) et d'un logement de clé, **caractérisé en ce que** le boîtier de cylindre (12) comprend deux parties (20, 22) a enficher l'une dans l'autre et à relier avec une vis (18) ou avec un autre moyen de fixation libérable, et **en ce que** la partie frontale du boîtier (20), qui reçoit le noyau de verrou (16) à son extrémité frontale (24) qui reçoit la clé, tient ou forme un obstacle destructible (26) à l'encontre de l'enfichage de la clé.

2. Déverrouillage de secours selon la revendication 1, **caractérisé en ce que** l'ergot (14) du noyau de verrou (16) obture, dans sa position de repos, l'accès au moyen de fixation libérable (18), comme la tête (29) de la vis (18).

3. Déverrouillage de secours selon la revendication 1 ou 2, **caractérisé en ce que** l'obstacle (26) est formé par une paroi frontale d'une seule pièce avec la partie frontale du boîtier (20), ou en variante par un bouchon enfoncé à la presse dans un perçage (30) dans la paroi frontale.

4. Déverrouillage de secours selon la revendication 3, **caractérisé en ce que** la paroi frontale (26) comporte une encoche ou un creux (32) pour le guidage ou le centrage d'un outil destiné à éliminer l'obstacle (24), comme une perceuse destinée à percer la paroi frontale (26).

5. Déverrouillage de secours selon l'une des revendications 1 à 4, **caractérisé par** un cran formé par le boîtier, qui retient l'ergot (14) dans une position de repos.

6. Déverrouillage de secours selon l'une des revendications 1 à 5, **caractérisé en ce que** les parties de boîtier (20, 22) sont réalisées en métal ou en matière plastique.

7. Déverrouillage de secours selon l'une des revendications 1 à 6, **caractérisé en ce que** l'extrémité frontale (26) du noyau de verrou (16) comporte une fente (34) pour recevoir un tournevis, ou un autre logement adapté pour une clé enfichable.

8. Déverrouillage de secours selon l'une des revendications 1 à 6, **caractérisé en ce que** l'extrémité frontale (126) du noyau de verrou (116) comporte un perçage, comme un perçage taraudé (40) pour la réception solidaire en rotation de la tige (42) d'un rivet à tête ou d'une vis à tête (44) comportant une tête (46), ladite tête (46) possédant un logement, interchangeable en option avec la vis à tête (44), comme une fente cruciforme (48) pour un outil, comme un tournevis ou une clé enfichable.

9. Serrure comprenant un logement pour au moins un demi-cylindre profilé et de préférence deux demi-cylindres profilés, **caractérisé en ce que** l'un ou l'autre des demi-cylindres profilés comprend un déverrouillage de secours selon l'une des revendications 1 à 7.

10. Levier d'actionnement avec une serrure comportant des logements pour au moins un et de préférence deux demi-cylindres profilés, **caractérisé en ce que** le demi-cylindre profilé ou l'un des demi-cylindres profilés comporte un déverrouillage de secours (10) selon l'une des revendications 1 à 7.
